# EUROPÄISCHE PATENTANMELDUNG

(11) **EP 4 703 017 A1**
(43) Veröffentlichungstag der Anmeldung: **04.03.2026**
(21) Anmeldenummer: 25196005.0
(22) Anmeldetag: 14.08.2025
(51) Int. Cl.: A63C 7/10, A63C 9/00

(54) **FERSENTEIL FÜR EINE SKIBINDUNG**

(30) Priorität: 30.08.2024 DE 102024124939
(71) Anmelder: MARKER Deutschland GmbH, 82377 Penzberg (DE)
(72) Erfinder: Bader, Manfred, 82447 Spatzenhausen (DE); Brandl, Christian, 82467 Garmisch-Partenkirchen (DE); Bartl, Robert, 82491 Grainau (DE)
(74) Vertreter: SSM Sandmair

(57) **Zusammenfassung**

Fersenteil (1) für eine Skibindung, wobei das Fersenteil (1) folgendes umfasst:
• eine Grundplatte (10), die angepasst ist, auf einer Skioberseite (3) eines Skis (2) befestigt, beispielsweise angeschraubt zu werden,
• einen an der Grundplatte (10) befestigten Grundkörper (20), der einen Fersenhalter (30) schwenkbar lagert, und
• eine Skibremse (40) mit zwei Bremsbügeln (41, 42),
**dadurch gekennzeichnet, dass**
• die Grundplatte (10) die Bremsbügel (41, 42) schwenkbar lagert und eine Auftrittsfläche (11) für die Sohle (51) eines Skischuhs (50) bildet.

## Beschreibung

Die Erfindung betrifft den Fersenteil einer Skibindung, insbesondere einer Alpinskibindung. Die Skibindung kann als Freeride-Bindung ausgebildet sein.

Bekannt sind Freeride-Bindungen, bei denen der Fersenteil eine Grundplatte, die an der Oberseite eines Skis mittels Schrauben befestigt ist, einen Grundkörper, der verschiebbar auf der Grundplatte angeordnet ist und der einen Fersenhalter schwenkbar lagert, aufweist. Außerdem ist eine von der Grundplatte separate Trittplatte vorgesehen, die an dem Grundkörper befestigt ist und zwei Bremsbügel einer Skibremse schwenkbar lagert. Durch die schwenkbare Lagerung der Skibremse an der Trittplatte, die zusammen mit dem Grundkörper in Skilängsrichtung relativ zu der Grundplatte verschiebbar ist, ergibt sich eine Standhöhe, das heißt ein Abstand von der Skioberseite zu der Auftrittsfläche der Trittplatte für einen fersenseitigen Absatz des Skischuhs, die verhältnismäßig groß ist. Mehr Standhöhe verlangsamt den Kurvenwechsel und geht zulasten des Kantendrucks oder verschlechtert - allgemein ausgerückt - die Fahreigenschaften.

Der Erfindung liegt die Aufgabe zugrunde, einen Fersenteil einer Skibindung anzugeben, der dem Ski verbesserte Fahreigenschaften verleiht, oder bei dem die Standhöhe verringert wird. Die Aufgabe wird mit dem Fersenteil nach Anspruch 1 gelöst. Vorteilhafte Weiterbildungen ergeben sich aus in abhängigen Ansprüchen, der Beschreibung und den Figuren.

Skibindungen dienen bekanntermaßen zur Befestigung eines Skischuhs an einem Ski. Hierzu weisen Skibindungen zumeist einen Zehenteil und einen Fersenteil auf. Die Außensohle des Skischuhs weist an ihrem Zehenende einen Vorsprung auf, der von dem Zehenteil umgriffen und gehalten wird, und an ihrem Fersenende einen Vorsprung auf, der von dem Fersenteil umgriffen und gehalten wird.

Die Erfindung betrifft den Fersenteil für eine solche Skibindung. Bei der Bindung handelt es sich bevorzugt um eine Alpinskibindung, d.h. um keine Tourenbindung und um keine sogenannte Pin-Bindung. Dementsprechend kann der Fersenteil als Alpinferse, d.h. nicht als Tourenferse, ausgebildet sein.

Der Fersenteil umfasst eine Grundplatte, die mit ihrer Unterseite auf einer Skioberseite befestigt oder befestigbar ist. Der Ski weist eine Skioberseite für die Befestigung der Bindung oder des Fersenteils und eine Skiunterseite mit dem Belag, der für das Gleiten auf Schnee konfiguriert ist, auf. Die Grundplatte kann beispielsweise auf der Skioberseite angeschraubt, angeklebt oder anderweitig befestigt werden. Beispielsweise kann die Grundplatte Löcher oder Bohrungen aufweisen, durch die Befestigungsschrauben, beispielsweise Senkkopfschrauben, in den Ski eingeschraubt werden, wobei die Grundplatte zwischen den Schraubenköpfen der Befestigungsschrauben und der Skioberseite eingeklemmt wird und beispielsweise mit ihrer Unterseite an der Skioberseite anliegt.

Der Fersenteil weist ferner einen an der Grundplatte befestigten Grundkörper auf, der einen Fersenhalter, beispielsweise um eine horizontal angeordnete Schwenkachse oder Fersenhalterschwenkachse, schwenkbar lagert. Der Fersenhalter kann zwischen einer Offenposition und einer Schließposition um die Schwenkachse, die quer, insbesondere senkrecht, zur Skilängsrichtung und beispielsweise parallel zur Skioberseite angeordnet ist, hin und her geschwenkt werden. Beispielsweise kann der Grundkörper den fersenseitigen Vorsprung der Sohle seitlich einfassen, wobei der Fersenhalter diesen Vorsprung von oben her einfasst, wenn der Fersenhalter in seiner Schließposition ist. Der Fersenhalter kann einen Haltebacken aufweisen, der so ausgebildet ist, dass er das hintere Ende der Sohle des Skischuhs von oben her übergreift, wenn die Sohle an einer Auftrittsfläche anliegt. Beispielsweise kann der Fersenhalter einen Trittsporn aufweisen, an den der fersenseitige Vorsprung des Skischuhs beim Einsteigen in den Fersenteil anstößt und diesen nach unten drückt, wodurch der Fersenhalter aus seiner Offenposition in die Schließposition verschwenkt wird. Beispielsweise kann mittels einer Feder der Fersenhalter bistabil ausgebildet sein, das heißt den Fersenhalter entweder in die Schließposition oder in die Offenposition schwenken, wenn der Fersenhalter außerhalb der Schließ- oder Offenposition geschwenkt ist.

Bei dem Grundkörper handelt es sich beispielsweise um ein von der Grundplatte separates Teil, welches insbesondere in Längsrichtung in Bezug auf die oder von der Grundplatte verschiebbar geführt ist. Mittels einer (Längs-)Verstelleinrichtung kann der Grundkörper zusammen mit dem Fersenhalter in Bezug auf die Grundplatte in Längsrichtung verschoben werden.

Der Fersenteil weist ferner eine Skibremse mit zwei Bremsbügeln auf. Die Skibremse ist aus einer Bremsposition, in der die Bremsbügel über die Skiunterseite vorstehen in eine Fahrposition, in der die Bremsbügel oberhalb der Skiunterseite angeordnet sind, bewegbar. Die Skibremse dient dazu, einen Ski daran zu hindern, unkontrolliert den Hang abzufahren, wenn der Ski sich, beispielsweise bei einem Sturz, vom Skischuh löst.

Die Grundplatte kann die beiden Bremsbügel, beispielsweise um eine Schwenkachse, schwenkbar lagern und eine Auftrittsfläche für die Sohle, insbesondere eines Fersenabsatzes der Sohle des Skischuhs bilden. Im Vergleich zu dem eingangs erwähnten Stand der Technik, bei dem die Lagerung der Bremsbügel und die Auftrittsfläche von einer an dem Grundkörper befestigten und mit dem Grundkörper in Bezug auf die Grundplatte längsverschiebbaren Trittplatte gebildet wird, kann die Standhöhe deutlich verringert werden. Mit der Lagerung der Bremsbügel oder auf der Schwenkachse liegenden Schwenkachsabschnitten des Bremsbügels, an oder mittels der Grundplatte lässt sich eine geringe Standhöhe, wie zum Beispiel zwischen 6 und 15 mm, insbesondere zwischen 10 und 15 mm realisieren. Beim eingangs genannten Stand der Technik betrug die Standhöhe 24 mm. Durch die geringere Standhöhe wird die Fahreigenschaft des Skis verbessert.

Die Standhöhe ist der vertikale Abstand zwischen der Oberseite des Skis bzw. der Unterseite der Grundplatte, und der Auftrittsfläche des Fersenteils für den fersenseitigen Absatz des Skischuhs.

Beispielsweise kann der Grundkörper in Bezug auf die Skibremse, insbesondere die Schwenkachse der Bremsbügel, verschiebbar und/oder die Skibremse, insbesondere die Schwenkachse der Bremsbügel in Bezug auf die Grundplatte in Längsrichtung unverschiebbar sein. Die aus dem Stand der Technik bekannte Bindung erlaubt zwar größere Verstellwege, da die Trittplatte mit der Skibremse und dem Grundkörper in Längsrichtung mit verschiebbar ist, jedoch kann der geringere Verstellweg bei der hierin beschriebenen Bindung in Kauf genommen werden, da die Position des Grundkörpers in Bezug auf die Grundplatte in Längsrichtung in der Regel für einen einzigen Fahrer eingestellt wird und nach der Montage und dem Einstellen keine großen Verstellbewegungen mehr zu erwarten sind.

Die Grundplatte kann beispielsweise eine Längsführung für den Grundkörper bilden, welche für die Verschiebung des Grundkörpers in Bezug auf die Grundplatte in Längsrichtung konfiguriert ist. Die Grundplatte oder der Plattenkörper der Grundplatte kann beispielsweise mindestens einen Führungsabschnitt, beispielsweise eine Führungsschiene, aufweisen, welcher mit mindestens einem Führungselement des Grundkörpers zusammenwirkt. Die Grundplatte kann beidseitig jeweils einen Führungsabschnitt aufweisen, wobei der Grundkörper beidseitig ein Führungselement aufweist, welches jeweils in einen der Führungsabschnitte eingreift. Beispielsweise kann der Grundkörper die Grundplatte umgreifen. In Weiterbildungen können die Führungselemente die Führungselemente der Grundplatte umgreifen.

Die Verstelleinrichtung für die Längsposition des Grundkörpers in Bezug auf die Grundplatte kann beispielsweise eine lösbare Rastverbindung, eine Klemmung mittels Schrauben oder eine an dem Grundkörper drehbar gelagerte Gewindespindel sein, deren Gewinde in Längsrichtung hintereinander angeordnete Gewindesegmente an der Oberseite der Grundplatte eingreift.

Die Skibremse kann eine Betätigungsplatte aufweisen, deren Oberseite so ausgebildet ist, dass sie von der Sohle des Skischuhs, insbesondere dem Fersenbereich der Sohle beim Einsteigen in den Fersenteil nach unten gedrückt wird. Die Betätigungsplatte kann mit den Bremsbügeln so gekoppelt sein, dass die Bremsbügel aus der Bremsposition in die Fahrposition schwenken, wenn die Trittplatte nach unten oder zur Skioberseite hin bewegt wird.

In Weiterbildungen können die Bremsbügel von einem gemeinsamen Drahtformteil gebildet sein, das um eine erste Drehachse drehbar an der Betätigungsplatte gelagert ist. Der von der Schwenkachse oder den Schwenkachsabschnitten des Drahtformteils zur Betätigungsplatte weisende Teil kann einen ersten Hebelarm und die von der Schwenkachse oder den Schwenkachsabschnitten in entgegengesetzte Richtung weisenden Bremsbügel können einen zweiten Hebelarm des Drahtformteils bilden. Das freie Ende der Bremsbügel kann eine Kunststoffkappe aufweisen, die mit Verzahnungen versehen ist, um in der Bremsposition in den Schnee einzugreifen und die Bremswirkung zu verbessern. Die Ausbildung der Kappe aus einem Kunststoffmaterial bewirkt außerdem eine Verringerung der Verletzungsgefahr und von Beschädigungen durch die Bremsbügel beim Transport.

In Ausführungsformen kann sich die Betätigungsplatte in der Bremsposition der Skibremse oberhalb der Auftrittsfläche der Grundplatte befinden. Beim Einsteigen des Skischuhs in den Fersenteil wird die Betätigungsplatte nach unten gedrückt und um die Schwenkachse in Skilängsrichtung nach vorne, insbesondere vor das vordere Ende der Grundplatte, geschwenkt. In der Fahrposition kann die Betätigungsplatte vor dem vorderen Ende der Grundplatte angeordnet sein. Die Betätigungsplatte kann eine Dicke aufweisen, die kleiner oder gleich der Standhöhe ist. Die erste Drehachse kann zumindest in der Fahrposition optional zusätzlich auch in der Bremsposition der Skibremse vor dem vorderen Ende der Grundplatte angeordnet sein.

Der Fersenteil weist ferner einen Schwenkarm auf, der um eine zweite Drehachse drehbar an der Betätigungsplatte und um eine dritte Drehachse drehbar an der Grundplatte gelagert ist. Die erste Drehachse und die zweite Drehachse sind zueinander parallel versetzt angeordnet. Die Schwenkachse und die dritte Achse sind ebenfalls versetzt, beispielsweise parallel versetzt, zueinander angeordnet.

In Weiterbildungen kann eine Feder insbesondere eine Torsionsfeder vorgesehen sein. Die Torsionsfeder kann den Schwenkarm in Bezug auf die Grundplatte so vorspannen, dass sie bei unbetätigter Betätigungsplatte die Skibremse in die Bremsposition bewegt oder in der Bremsposition hält. Wenn die Betätigungsplatte zur Skioberseite oder nach unten gedrückt wird, wird die vorgespannte Torsionsfeder weiter gespannt. Beim Einsteigen des Skischuhs in den Fersenteil wird die Betätigungsplatte gegen die Kraft der Torsionsfeder nach unten gedrückt, wobei die Torsionsfeder beim Aussteigen des Skischuhs aus dem Fersenteil nach oben bewegt wird. Dementsprechend wird die Skibremse beim Einsteigen in die Fahrposition geschwenkt und beim Aussteigen in die Bremsposition geschwenkt.

In Weiterbildungen weist die Grundplatte einen beispielsweise aus Kunststoff gebildeten Plattenkörper und eine Verstärkungsstruktur, beispielsweise aus Metall, auf, welche die Schwenkachse der Bremsbügel oder des Drahtformteils zumindest teilweise umgreift. Die Verstärkungsstruktur kann als Einsatz oder Metalleinsatz ausgebildet sein, der in den Plattenkörper eingesetzt ist oder wird. Durch die Verstärkungsstruktur wird eine strukturelle Verstärkung der Grundplatte gebildet, welche eine kompakte Bauweise und eine noch geringere Standhöhe ermöglicht. Bei der Verstärkungsstruktur kann es sich um ein Stanzbiegeteil handeln. Die Verstärkungsstruktur kann von der Unterseite der Grundplatte in den Plattenkörper eingesetzt und form- und/oder kraftschlüssig an dem Plattenkörper befestigt sein. Beispielsweise kann die Grundplatte oder der Plattenkörper zwischen dem Grundkörper und der Trittfläche Löcher oder Bohrungen aufweisen, über die die Grundplatte mittels Befestigungsschrauben an dem Ski befestigt, insbesondere verschraubt wird. In Weiterbildungen kann die Verstärkungsstruktur mit diesen Löchern oder Bohrungen der Grundplatte fluchtende Löcher oder Bohrungen aufweisen, durch die sich die Befestigungsschrauben, mit denen die Grundplatte am Ski befestigt wird, erstrecken. Dadurch erhält die Verstärkungsstruktur eine noch bessere Verbindung zur übrigen Grundplatte oder dem Plattenkörper und zum Ski, wodurch die strukturelle Festigkeit der Grundplatte insbesondere im Bereich der Skibremse noch weiter erhöht wird. Die Belastungen im Zusammenhang mit der Skibremse können von der Verstärkungsstruktur aufgenommen werden, wobei der Plattenkörper von diesen Belastungen entlastet wird und zugunsten einer geringen Standhöhe filigraner ausgebildet werden kann.

Die Grundplatte oder, spezifischer, der die Auftrittsfläche bildende Abschnitt des Plattenkörpers kann an seinen beiden, insbesondere lateralen, Seiten, d. h. in Skilängsrichtung linken und rechten Seiten, jeweils eine, insbesondere nutförmige, Öffnung aufweisen, durch die sich jeweils ein Schwenkachsabschnitt der Skibremse, insbesondere des Bremsbügels, von einem unter der Auftrittsfläche befindlichen Innenbereich nach außen erstreckt. Die Öffnung kann beispielsweise nach unten, d. h. zur Unterseite des Plattenkörpers oder zur Skioberseite hin offen sein, um die Bremsbügel während des Zusammenbaus des Fersenteils in die Öffnung einsetzen zu können. Wenn der Fersenteil mit der Unterseite der Grundplatte an der Skioberseite befestigt wird, deckt die Skioberseite die Öffnung ab, wodurch die Öffnung einen Kanal bildet, der sich von dem Innenbereich nach außen erstreckt und in dem der Schwenkachsabschnitt um die Schwenkachse schwenkbar angeordnet ist. In Ausführungen kann zwischen dem Schwenkachsabschnitt und der Skioberseite kein Material angeordnet sein oder kann sich der Schwenkachsabschnitt direkt an der Skioberseite abstützen. Alternativ kann zwischen dem Schwenkachsabschnitt und der Skioberseite ein Zwischenteil angeordnet sein, an dem sich der Schwenkachsabschnitt zur Skioberseite hin abstützen kann. Das Zwischenteil kann die hierin genannte Verstärkungsstruktur oder ein Abschnitt davon oder ein davon separates Teil sein.

Die Grundplatte, insbesondere der Plattenkörper, und/oder die optionale Verstärkungsstruktur kann die Bremsbügel oder deren Schwenkachsabschnitte die Schwenkachse schwenkbar lagern. Es ist bevorzugt, dass die Schwenkachse in der unteren oder zur Skioberseite weisenden Hälfte des die Auftrittsfläche bildenden Abschnitts der Grundplatte oder des Plattenkörpers der Grundplatte angeordnet ist. Dadurch lässt sich einerseits eine im Hinblick auf die Standhöhe kompakte und andererseits stabile Bauweise des die Auftrittsfläche bildenden Abschnitts der Grundplatte realisieren.

Die Grundplatte, insbesondere der Plattenkörper, kann mehrere Durchgangslöcher oder Bohrungen aufweisen, über welche die Grundplatte mittels Befestigungsschrauben, die in den Ski eingeschraubt werden, an der Skioberseite befestigt werden. Beispielsweise kann die Grundplatte hintere Durchgangslöcher für hintere Befestigungsschrauben und vordere Durchgangslöcher für vordere Befestigungsschrauben aufweisen.

Die Grundplatte, insbesondere der Plattenkörper, kann im hinteren Drittel oder hinteren Viertel hintere Durchgangslöcher zur Aufnahme der hinteren Befestigungsschrauben aufweisen. Die hinteren Durchgangslöcher können im Bereich der Gewindesegmente, in die die Gewindespindel des Grundkörpers zur Bildung der Verstelleinrichtung eingreift, angeordnet sein. Beispielsweise können zwei hintere Durchgangslöcher vorgesehen sein, von denen eines auf der einen Seite und das andere auf der anderen Seite, d. h. beidseitig, der Gewindesegmente oder eines Einsatzes, der die Gewindesegmente bildet, angeordnet ist.

In einer Ausführungsform kann die Grundplatte, insbesondere der Plattenkörper, in der vorderen Hälfte außerhalb der Auftrittsfläche vordere Durchgangslöcher, wie zum Beispiel zwei Durchgangslöcher, zur Aufnahme der vorderen Befestigungsschrauben aufweisen. Die vorderen Durchgangslöcher können hinter der Auftrittsfläche, wie zum Beispiel unmittelbar hinter der Auftrittsfläche oder an die Auftrittsfläche angrenzend angeordnet sein. Alternativ oder zusätzlich können die vorderen Durchgangslöcher so angeordnet sein, dass der Grundkörper, wie zum Beispiel ein erstes Führungselement und ein zweites Führungselement des Grundkörpers, über die vorderen Durchgangslöcher und die vorderen Befestigungsschrauben geschoben werden kann. Die vorderen Durchgangslöcher können an einem ersten Führungsabschnitt und einem zweiten Führungsabschnitt, die von dem Plattenkörper zur Führung des ersten und zweiten Führungselements des Grundkörpers gebildet sind, angeordnet sein. Eines dieser Durchgangslöcher kann an dem ersten Führungsabschnitt und das andere dieser Durchgangslöcher kann an dem zweiten Führungsabschnitt gebildet sein. Dadurch, dass der Grundkörper über die vorderen Durchgangslöcher bzw. vorderen Befestigungsschrauben geschoben werden kann, wird eine kompakte, insbesondere kurze, Bauweise des Fersenteils ermöglicht.

In einer anderen Ausführungsform kann die Grundplatte, insbesondere der Plattenkörper, in der Auftrittsfläche vordere Durchgangslöcher, wie zum Beispiel zwei Durchgangslöcher, zur Aufnahme der vorderen Befestigungsschrauben aufweisen. Durch die Anordnung der Durchgangslöcher bzw. der Befestigungsschrauben in der Auftrittsfläche, die sich vorzugsweise im vorderen Drittel des Plattenkörpers befindet, wird eine stabile Bauweise ermöglicht, da vordere und hintere Durchgangslöcher bzw. Befestigungsschrauben verhältnismäßig weit auseinanderliegen. Die vorderen Durchgangslöcher können in unmittelbarer Nähe zu den Schwenkachsabschnitten angeordnet sein. Beispielsweise können die Mittelachsen der Durchgangslöcher in einem Abstand von kleiner oder gleich 10 mm von der Schwenkachse, auf der die Schwenkachsabschnitte der Skibremse liegen, angeordnet sein.

Alternativ oder zusätzlich können die vorderen Durchgangslöcher zwischen der Schwenkachse oder dem oder den Schwenkachsabschnitten der Skibremse und dem hinteren Ende der Auftrittsfläche, d. h. dem Ende der Auftrittsfläche, die zu dem Grundkörper oder den hinteren Durchgangslöchern weist, angeordnet sein. Bevorzugt sind die vorderen Durchgangslöcher näher am Schwenkachsabschnitt als am hinteren Ende der Auftrittsfläche angeordnet. Dadurch werden Kräfte, die durch die Skibremse eingeleitet werden, besonders gut abgeleitet und ein "Abheben" des die Auftrittsfläche bildenden Abschnitts des Plattenkörpers von der Skioberseite vermieden. Noch spezifischer können die vorderen Durchgangslöcher zwischen dem Schwenkachsabschnitt der Skibremse und der dritten Drehachse, um die der Schwenkarm der Skibremse drehbar gelagert ist, angeordnet sein.

Die vorderen Durchgangslöcher können jedoch alternativ zwischen der Schwenkachse oder dem oder den Schwenkachsabschnitten der Skibremse und dem vorderen Ende der Auftrittsfläche, d. h. dem Ende der Auftrittsfläche, die von dem Grundkörper weg weist, angeordnet sein. Bevorzugt sind die vorderen Durchgangslöcher näher am Schwenkachsabschnitt als am vorderen Ende der Auftrittsfläche angeordnet. Dadurch werden Kräfte, die durch die Skibremse eingeleitet werden, besonders gut abgeleitet und ein "Abheben" des die Auftrittsfläche bildenden Abschnitts des Plattenkörpers von der Skioberseite vermieden.

Allgemein vorteilhaft können die vorderen Durchgangslöcher in unmittelbarer Nähe zu den Schwenkachsabschnitten angeordnet sein, sodass mittels der Verschraubung mit den vorderen Befestigungsschrauben in den Ski eine ausreichende Haltekraft auf die Trittplatte erzeugt wird, sodass ein "Abheben" des die Auftrittsfläche bildenden Abschnitts der Grundplatte von der Skioberseite verhindert wird.

Ferner kann ein Verstärkungseinsatz, der in die vorderen Durchgangslöcher eingesetzt ist und beispielsweise aus Metall gefertigt ist, vorgesehen sein. Der Verstärkungseinsatz kann beispielsweise ringförmige Abschnitte, die in die vorderen Durchgangslöcher eingesetzt sind, aufweisen. Die vordere Befestigungsschraube kann sich durch den ringförmigen Abschnitt und das Durchgangsloch erstrecken und sich vorzugsweise mit ihrem Schraubenkopf an dem ringförmigen Abschnitt abstützen. Dadurch kann die Gefahr einer Beschädigung der Durchgangslöcher oder des Plattenkörpers durch über die Schraube bzw. den Schraubenkopf abgeleitete Belastungen verringert werden. Beispielsweise kann der Verstärkungseinsatz einen die ringförmigen Abschnitte verbindenden Verbindungsabschnitt aufweisen, der beispielsweise in Bezug auf die Auftrittsfläche zurückversetzt ist. Der Verbindungsabschnitt kann einen U-förmigen Abschnitt umfassen, der in Bezug auf die Auftrittsfläche zur Skioberseite oder zur Unterseite des Plattenkörpers hin zurückgesetzt ist. Die U-förmige Ausgestaltung des Abschnitts ermöglicht eine kompakte Bauweise, insbesondere dann, wenn die Durchgangsbohrungen oder Befestigungsschrauben zwischen der Schwenkachse der Skibremse und dem hinteren Ende der Auftrittsfläche oder der dritten Drehachse angeordnet sind. Beispielsweise kann der Schwenkarm der Skibremse in den U-förmigen Abschnitt, d. h. zwischen die beiden parallelen Schenkel des "U", geschwenkt werden, wenn die Skibremse in die Fahrposition bewegt wird, und aus dem U-förmigen Abschnitt geschwenkt werden, wenn die Skibremse in die Bremsposition bewegt wird.

Die Erfindung wurde anhand mehrerer Ausführungen und Beispiele beschrieben. Im Folgenden werden beispielhafte Ausführungsformen anhand von Figuren beschrieben. Die dabei offenbarten Merkmale bilden den Gegenstand der Ansprüche einzeln und in jeglicher Merkmalskombination vorteilhaft weiter. Es zeigen:
- Figur 1: eine Seitenansicht eines Fersenteils einer Skibindung aus dem Stand der Technik,
- Figur 2: eine Seitenansicht einer ersten Ausführungsform des hierin beschriebenen Fersenteils der Skibindung,
- Figur 3: eine perspektivische Ansicht des Fersenteils aus Figur 2,
- Figur 4: eine perspektivische Ansicht einer Grundplatte und einer Skibremse des Fersenteils aus Figur 2 von schräg oben,
- Figur 5: eine perspektivische Ansicht der Teile aus Figur 4 von schräg unten,
- Figur 6: eine perspektivische Ansicht einer als Metalleinsatz gebildeten Verstärkungsstruktur,
- Figur 7: eine andere perspektivische Ansicht der Verstärkungsstruktur aus Figur 6,
- Figur 8: eine perspektivische Ansicht einer zweiten Ausführungsform einer Grundplatte mit einer Skibremse und
- Figur 9: eine Explosionsansicht der Grundplatte und Skibremse aus Figur 8.

Figur 1 zeigt einen Fersenteil 1 einer Skibindung aus dem Stand der Technik, mit der ein Skischuh 50 an einem Ski 2 fixiert werden kann. Der Fersenteil 1 weist eine auf einer Skioberseite 3 des Skis 2 mittels Befestigungsschrauben 14 befestigte Grundplatte 10 auf. Auf der Grundplatte 10 sind ein Grundkörper 20 und eine Trittplatte 5 in Skilängsrichtung L verschiebbar gelagert. Die Trittplatte 5 ist an dem Grundkörper 20 befestigt, wodurch der Grundkörper 20 mit der Trittplatte 5 zusammen in Längsrichtung L verschiebbar sind. An dem Grundkörper 20 ist ein Fersenhalter 30 zwischen einer Offenposition und einer Schließposition (Figur 1) schwenkbar gelagert. Der Fersenhalter 30 weist einen Haltebacken 31 auf, der in der Schließposition von oben auf einen hinteren Vorsprung 52 des Skischuhs 50 drückt. Die Trittplatte 5 weist eine Auftrittsfläche 11 auf, auf der die Sohle 51 des Skischuhs 50 aufliegt, wenn der Skischuh 50 in den Fersenteil 1 eingesetzt ist. Die Skibremse 40 ist zusammen mit der Trittplatte 5 und somit auch zusammen mit dem Grundkörper 20 in Längsrichtung L des Skis verschiebbar. Hierdurch wird ein großer Verschiebebereich in Längsrichtung L ermöglicht. Allerdings weist die in Figur 1 gezeigte Konstruktion eine große Standhöhe h₁, das heißt einen Abstand von der Skioberseite 3 zur Trittfläche 11 auf. In dem in Figur 1 gezeigten Beispiel kann die Standhöhe 24 mm betragen. Dementsprechend ist auch die Haltebackenhöhe h₂, d.h. der Abstand von der Skioberseite 3 zum sich in der Schließposition befindlichen Haltebacken 31, groß, wie zum Beispiel 53 oder 54 mm.

Die in den Figuren 2 bis 7 gezeigte erste Ausführungsform und die in den Figuren 8 und 9 gezeigte zweite Ausführungsform unterscheiden sich im Wesentlichen durch ein anderes Bohrbild für Befestigungsschrauben 14a, 14b und dadurch, dass die erste Ausführungsform eine Verstärkungsstruktur 15 aufweist, wohingegen die zweite Ausführungsform einen Verstärkungseinsatz 60 umfasst. Abgesehen von diesen Unterschieden gelten die Ausführungen zur ersten Ausführungsform auch für die zweite Ausführungsform und umgekehrt.

Bei den Ausführungsformen der Erfindung, wie sie in den Figuren 2 bis 7 (erste Ausführungsform) bzw. 8 und 9 (zweite Ausführungsform) dargestellt werden, ist die Standhöhe h₁ verringert, wodurch die Fahreigenschaften positiv beeinflusst werden. In den gezeigten Ausführungsformen kann die Standhöhe h₁ zwischen 6 und 15 mm, vorzugsweise zwischen 10 und 15 mm betragen, wie exemplarisch in Figur 2 dargestellt wird. Mithin lässt sich die Standhöhe h₁ im Vergleich zum Stand der Technik beispielsweise um rund 37 % bis 58 % (bei einer Standhöhe zwischen 10 und 15 mm) oder sogar um rund 37 % bis zu 75 % (bei einer Standhöhe zwischen 6 und 15 mm) verringern. Die Haltebackenhöhe h₂ kann dementsprechend verringert werden und beispielsweise zwischen 35 und 45 mm (bei einer Standhöhe zwischen 6 und 15 mm) oder zwischen 39 und 45 mm (bei einer Standhöhe zwischen 10 und 15 mm) betragen.

Die verringerte Standhöhe h₁ wird dadurch ermöglicht, dass die von der Grundplatte 10 separate Trittplatte 5, wie sie in Figur 1 dargestellt ist, entfällt oder die Grundplatte 10 deren Funktion übernimmt. Die Grundplatte 10 oder dessen Plattenkörper 10a lagert die Bremsbügel 41, 42 bzw. deren Schwenkachsabschnitte 41a, 42a um eine Schwenkachse s schwenkbar. Ferner bildet die Grundplatte 10 die Auftrittsfläche 11 für die Sohle 51 des Skischuhs 50. Die Schwenkachse s erstreckt sich durch die Grundplatte 10, insbesondere zwischen der Auftrittsfläche 11 und der Unterseite der Grundplatte 10 bzw. der Skioberseite 3. Im Vergleich zu dem in Figur 1 gezeigten Stand der Technik ist die Schwenkachse s nach unten zur Skioberseite 3 hin versetzt und/oder befindet sich in der unteren Hälfte, d. h. der zur Skioberseite 3 weisenden Hälfte, des die Auftrittsfläche 11 bildenden Abschnitts der Grundplatte 10 oder eines Plattenkörpers 10a der Grundplatte 10.

Wie am besten aus den Figuren 4 und 5 bzw. 8 und 9 ersichtlich ist, weist die Skibremse 40 einen ersten Bremsbügel 41 auf einer ersten (z. B. linken) Seite und einen zweiten Bremsbügel 42 auf einer zweiten (z. B. rechten) Seite auf. Die Bremsbügel 41, 42 sind durch ein gemeinsames Drahtformteil gebildet, welches den ersten Bremsbügel 41 und den zweiten Bremsbügel 42 über eine U-förmige Schlaufe verbindet.

Die Erfindung hat nicht nur den Vorteil, dass der Fersenteil 1 eine geringere Standhöhe h₁ und somit bessere Fahreigenschaften ermöglicht, sondern auch, dass die separate Trittplatte 5 entfällt und der Grundkörper 20 verkleinert werden kann, wodurch die Masse und somit auch das Gewicht des Fersenteils 1 verringert werden kann.

Die Grundplatte 10 weist einen, beispielsweise aus Kunststoff gefertigten Plattenkörper 10a auf, der beispielsweise im vorderen Drittel die Auftrittsfläche 11 bildet. Der Plattenkörper 10a der ersten und zweiten Ausführungsform weist unterhalb der Auftrittsfläche 11 seitliche Öffnungen 10d auf, die nutförmig ausgestaltet und zu Unterseite hin offen sind. Wenn die Grundplatte 10 an der Skioberseite 3 montiert ist, wird der zur Unterseite weisende Teil der Öffnung 10d, über den beim Zusammenbau Schwenkachsabschnitte 41a, 42a der Bremsbügel 41, 42 eingelegt werden, von der Skioberseite 3 abgedeckt. Die seitlichen Öffnungen 10d dienen dazu, Schwenkachsabschnitte 41a, 42a der Bremsbügel 41, 42 oder des gemeinsamen Drahtformteils aufzunehmen oder um die Schwenkachse s zu lagern. Über die seitlichen Öffnungen 10d wird der Bremsbügel 41, 42 von außerhalb des Plattenkörpers 10a auf die Innenseite des Plattenkörpers 10a unterhalb der Auftrittsfläche 11 geführt.

Die Grundplatte 10 der ersten Ausführungsform weist, wie am besten aus den Figuren 4 und 5 erkennbar ist, den, beispielsweise aus Kunststoff gefertigten Plattenkörper 10a und eine als Einsatz ausgebildete Verstärkungsstruktur 15, die beispielsweise aus Metall gefertigt ist, auf.

Details der Verstärkungsstruktur 15 sind am besten in den Figuren 6 und 7 dargestellt. Die Verstärkungsstruktur 15 weist einen plattenförmigen Hauptteil 15a auf, der parallel zum Plattenkörper 10a an dessen Unterseite angeordnet ist. Der plattenförmige Hauptteil 15a weist an seinen Flanken jeweils einen in Bezug auf den Hauptteil 15a, wie zum Beispiel um 90°, abgewinkelte Flügel 17a, 17b auf, wobei der erste Flügel 17a einen Durchgang 17c für einen ersten Schwenkachsabschnitt 41a und der zweite Flügel 17b einen Durchgang 17d für einen zweiten Schwenkachsabschnitt 42a des die Bremsbügel 41,42 bildenden Drahtformteils aufweist. Die Durchgänge 17c, 17d, die mit den Öffnungen 10d fluchten und auf deren Innenseite angeordnet sind, werden dadurch gebildet, dass die Flügel 17a, 17b hakenförmig ausgebildet sind oder die Schwenkachsabschnitte 41a, 42a zumindest über einen Teil ihrer Umfänge umgreifen. Die Durchgänge 17c, 17d sind zu Unterseite hin offen, wobei der plattenförmige Hauptteil 15a unterhalb der Durchgänge 17c, 17d angeordnet ist und eine Auflage für die Schwenkachsabschnitte 41a, 42a bildet und diese in den Durchgängen 17c, 17d hält. Der plattenförmige Hauptteil 15a bildet ein Zwischenteil, das zwischen den Schwenkachsabschnitten 41a, 42a und der Skioberseite 3 angeordnet ist und an dem sich die Schwenkachsabschnitte 41a, 42a zur Skioberseite 3 hin abstützen können.

Die abgewinkelten Flügel 17a, 17b weisen an ihrer Oberseite, beispielsweise oberhalb der Durchgänge 17c, 17d, Vorsprünge 18 auf, welche in dem, beispielsweise aus Kunststoff gefertigten, Plattenkörper 10a der Grundplatte 10 verankert sind. Beispielsweise können die Vorsprünge 18 eine gezackte Form aufweisen, um in entsprechenden Ausnehmungen des Plattenkörpers form- und/oder kraftschlüssig verankert zu werden.

Die Verstärkungsstruktur 15 weist zusätzlich an ihrem hinteren Ende nach oben weisende Vorsprünge 18 auf, welche in dem Plattenkörper 10a verankert sind. Auch diese Vorsprünge 18 können eine gezackte Form aufweisen, um in entsprechenden Ausnehmungen des Plattenkörpers 10a form- und oder kraftschlüssig verankert zu werden. Die hinteren Vorsprünge 18 sind in Bezug auf den Hauptteil 15a, wie zum Beispiel um 90°, abgewinkelt.

Allgemein können die Vorsprünge 18 zur Verankerung in den Plattenkörper 10a der Grundplatte 10 eingepresst, eingeklebt oder eingegossen sein oder werden.

Die Verstärkungsstruktur 15 weist, beispielsweise vor den hinteren Vorsprüngen 18 eine vom Hauptteil 15a nach oben ragende Zunge 19 auf, die sich an der Torsionsfeder 48 (Figur 4) abstützt oder in Bezug auf die Längsrichtung L hinter der Torsionsfeder 48 angeordnet ist. Die Zunge 19 kann zwischen den hinteren Vorsprüngen 18 und der Torsionsfeder 48 angeordnet sein.

Die Verstärkungsstruktur 15 weist Laschen 15 b, 15 c auf, die von dem plattenförmigen Hauptteil 15a nach vorne ragen. Die Laschen 15b, 15c weisen Löcher oder Bohrungen 16 auf, über die die Verstärkungsstruktur 15 an dem Plattenkörper 10a befestigt werden kann. Der plattenförmige Hauptteil 15a kann alternativ oder zusätzlich solche Löcher oder Bohrungen 16 aufweisen.

Der plattenförmige Hauptteil 15a weist Bohrungen oder Löcher 16a auf, durch die sich die Befestigungsschrauben 14, mit denen die Grundplatte 10 an dem Ski 2 befestigt ist, erstrecken. Die Verstärkungsstruktur 15 oder dessen plattenförmige Hauptteil 15a ist im montierten Zustand zwischen der Skioberseite 3 und der Grundplatte 10 eingefasst oder eingeklemmt. Dadurch wird die Stabilität der Grundplatte 10 und der Skibremse 40 noch weiter verbessert und ermöglicht eine noch stärkere Verringerung der Standhöhe h₁.

Die Skibremse 40 weist, wie beispielsweise in den Figuren 4, 5, 8 und 9 dargestellt, Bremsbügel 41, 42 auf, die von einem gemeinsamen Drahtformteil gebildet sind. Das Drahtformteil weist die Schwenkachsabschnitte 41a, 42a auf, die durch die Öffnungen 10d und/oder Durchgänge 17c, 17d verlaufen und dort um die Schwenkachse s schwenkbar gelagert sind. Die Schwenkachsabschnitte 41a, 42a der ersten Ausführungsform stützen sich nach unten an dem plattenförmigen Hauptteil 15a ab. Nach vorne, hinten und oben stützen sich die Schwenkachsabschnitte 41a, 42a durch die, beispielsweise U-förmigen, Durchgänge 17c, 17d der Flügel 17a, 17b ab. Die Schwenkachsabschnitte 41a, 42a der zweiten Ausführungsform stützen sich nach vorne, hinten und oben an den Öffnungen 10d ab und können sich direkt an der Skioberseite 3 oder einem Zwischenteil abstützen.

Das Drahtformteil weist einen Drehachsabschnitt 45 auf, an dem das Drahtformteil um die erste Drehachse d1 drehbar an der Betätigungsplatte 46 gelagert ist. Ein erster, beispielsweise länglicher, Verbindungsabschnitt 43, der in Bezug auf den Drehachsabschnitt 45 und den ersten Schwenkachsabschnitt 41a abgewinkelt ist, verbindet den Drehachsabschnitt 45 mit dem ersten Schwenkachsabschnitt 41a und ein zweiter, beispielsweise länglicher, Verbindungsabschnitt 44, der in Bezug auf den Drehachsabschnitt 45 und den zweiten Schwenkachsabschnitt 42a abgewinkelt ist, verbindet den Drehachsabschnitt 45 mit dem zweiten Schwenkachsabschnitt 42a. Der Drehachsabschnitt 45 verbindet den ersten und zweiten Verbindungsabschnitt 43, 44. Die Verbindungsabschnitte 43, 44 ragen in entgegengesetzte Richtungen von der Schwenkachse s als die Bremsbügel 41, 42. An den freien Enden weisen die Bremsbügel 41, 42 mit Verzahnungen versehene Kunststoffkappen 41b, 42b auf.

Die Skibremse 40 weist außerdem einen Schwenkarm 49 (Figuren 2, 4, 8 und 9) auf, der um eine zweite Drehachse d₂ drehbar an der Betätigungsplatte 46 befestigt oder gelagert ist. Der Schwenkarm 49 ist zusätzlich um eine dritte Drehachse d₃ drehbar an der Grundplatte 46, wie z. B. dem Plattenkörper 10a oder der Verstärkungsstruktur 15, befestigt oder gelagert, beispielsweise mittels einer Lagerwelle auf der dritten Drehachse. Die erste Drehachse d₁ ist parallel zu und beabstandet von der zweiten Drehachse d₂ angeordnet. Die dritte Drehachse d₃ ist parallel zu und beabstandet an der Schwenkachse s angeordnet. Dadurch kann verhindert werden, dass die Betätigungsplatte 46 sich frei um die erste Drehachse d₁ drehen kann. Vielmehr wird die Betätigungsplatte 46 durch diese Anordnung in definierten Schwenkpositionen in Bezug auf die Grundplatte 10 gehalten.

An der Unterseite der Betätigungsplatte 46 ist eine Halteplatte 47, die beispielsweise aus Metall ausgebildet sein kann, angeordnet und daran befestigt. Die Halteplatte 47 hält den Drehachsabschnitt 45 des Drahtformteils und/oder einen Lagerabschnitt des Schwenkarms 49, der diesen um die zweite Drehachse d₂ drehbar lagert, an der Betätigungsplatte 45.

Wenn die Betätigungsplatte 46 nach unten, d.h. zum Ski 2 hin gerückt wird, wird das Drahtformteil um die Schwenkachse s in eine erste Richtung geschwenkt, wodurch die Bremsbügel 41, 42 aus einer Bremsposition in eine Fahrposition schwenken. Wenn die Betätigungsplatte 46 nach oben, d.h. vom Ski 2 weg bewegt wird, wird das Drahtformteil um die Schwenkachse s in eine zweite, der ersten Richtung entgegengesetzte Richtung geschwenkt, wodurch die Bremsbügel 41, 42 aus der Fahrposition in die Bremsposition schwenken.

Eine Torsionsfeder 48 stützt sich an der Grundplatte 10, beispielsweise an dem Plattenkörper 10a oder der Verstärkungsstruktur 15, einerseits und an dem Schwenkarm 49 andererseits ab. Die Torsionsfeder 48 kann auf der Lagerwelle angeordnet sein oder ihre Windungen können um die Lagerwelle umlaufen (Figur 5; in Figur 9 nur angedeutet). Dadurch wird ein sicherer Halt für die Torsionsfeder 48 ermöglicht. Die Torsionsfeder 48 ist vorgespannt und drückt den Schwenkarm 49 und über die Betätigungsplatte 46 das Drahtformteil in die Bremsposition, wenn die Betätigungsplatte unbetätigt ist, z. B. wenn der Skischuh 50 aus der Bindung bewegt wird. Wenn, z. B. beim Einsteigen des Skischuhs 50 in die Bindung, die Betätigungsplatte 46 nach unten, d.h. zum Ski 2 hin bewegt wird, wird der Schwenkarm 49 ebenfalls zum Ski 2 hin verschwenkt, wodurch die vorgespannte Torsionsfeder 48 noch weiter gespannt und die Skibremse 40 oder das Drahtformteil aus der Bremsposition in die Fahrposition geschwenkt werden.

Optional kann die Grundplatte 10 oder alternativ die Betätigungsplatte 46 eine erste Betätigungsfläche 13a für den ersten Verbindungsabschnitt 43 und eine zweite Betätigungsfläche 13b für den zweiten Verbindungsabschnitt 44 des Drahtformteils aufweisen. Während der Bewegung des Drahtformteils aus der Bremsposition in die Fahrposition gleiten der erste Verbindungsabschnitt 43 an der ersten Betätigungsfläche 13a und der zweite Verbindungsabschnitt 44 an der zweiten Betätigungsfläche 13b entlang, wobei die Betätigungsflächen 13a, 13b so geformt oder geneigt sind, dass sie - beispielsweise kurz vor dem Erreichen der Fahrposition - den ersten und zweiten Verbindungsabschnitt 43, 44 des Drahtformteils elastisch zueinander drücken, wodurch die Bremsbügel 41, 42 neben ihrer Schwenkbewegung zusätzlich zueinander gedrückt werden. Dadurch wird ermöglicht, dass die Bremsbügel 41, 42 in der Fahrposition Kurvenfahrten nicht beeinträchtigen. Während der Bewegung des Drahtformteils aus der Fahrposition in die Bremsposition gleiten der erste Verbindungsabschnitt 43 an der ersten Betätigungsfläche 13a und der zweite Verbindungsabschnitt 44 an der zweiten Betätigungsfläche 13b entlang, wobei die erste und zweite Betätigungsfläche 13a, 13b den ersten und zweiten Verbindungsabschnitt 43, 44 freigeben, wodurch diese sich elastisch voneinander wegbewegen, wodurch die Bremsbügel 41, 42 neben ihrer Schwenkbewegung zusätzlich voneinander weg bewegt werden. Dadurch wird ermöglicht, dass die Bremsbügel 41, 42 an den Außenflanken des Skis vorbei in die Bremsposition geschwenkt werden können.

Der Fersenteil 1 weist eine Verstelleinrichtung auf, mit der die Position des Grundkörpers 20 in Bezug auf die Grundplatte 10 in Längsrichtung L einstellbar ist. In dem gezeigten Beispiel weist die Grundplatte 10 in Längsrichtung L hintereinander angeordnete Gewindesegmente 10c auf, in die Gewindegänge einer Gewindespindel 22 (Figur 3), deren Längsachse in Längsrichtung L angeordnet und die drehbar an dem Grundkörper 20 gelagert ist, eingreift. Die Gewindesegmente 10c können zwar direkt von dem Plattenkörper 10a gebildet sein, jedoch sind sie vorteilhaft von einem in den Plattenkörper 10a eingesetzten und damit beispielsweise verschnappten Einsatz gebildet (Figuren 3 und 9). Der Einsatz kann aus einem anderen Material, wie zum Beispiel Metall, als der Plattenkörper 10a, der bevorzugt aus Kunststoff gefertigt ist, gebildet sein. Eine Drehung der Gewindespindel 22 bewirkt eine Verschiebung des Grundkörpers 20 in Bezug auf die Grundplatte 10, insbesondere auch die Auftrittsfläche 11 und die Schwenkachse s. Spezifischer ausgedrückt bewirkt eine Drehung der Gewindespindel 22 in eine erste Drehrichtung eine Verschiebung des Grundkörpers 20 nach vorne, d. h. zu der Auftrittsfläche 11 hin, wobei eine Drehung der Gewindespindel 22 in eine zweite Drehrichtung eine Verschiebung des Grundkörpers 20 nach hinten, d. h. von der Auftrittsfläche 11 weg, bewirkt.

Die Grundplatte 10 weist an ihren Flanken längliche Führungsabschnitte 12a, 12b, wie z. B. Führungsschienen, auf, die von Führungselementen 21a, 21b des Grundkörpers 20 umgriffen werden und den Grundkörper 20 in Längsrichtung L linearführen. Die Führungsabschnitte 12a, 12b sind so ausgeführt, dass der Grundkörper 20 von hinten, insbesondere nur von hinten, auf die Grundplatte 10 aufgeschoben werden kann. Die Führungsabschnitte 12a, 12b enden vor der Auftrittsfläche 11.

Die Betätigungsplatte 46 befindet sich in der Bremsposition der Skibremse 40 oberhalb der Auftrittsfläche 11. Dadurch wird erreicht, dass der Fersenbereich der Sohle des Skischuhs 50 die Betätigungsplatte 46 beim Einsteigen in die Bindung sicher betätigt. Die Betätigungsplatte 46 befindet sich in der Fahrposition der Skibremse 40 vor der Auftrittsfläche 11, insbesondere vor der Grundplatte 10. Dadurch wird erreicht, dass die Betätigungsplatte 46 die Auftrittsfläche 11 freigibt und die niedrige Standhöhe h₁ nicht negativ beeinflusst. Idealerweise ist die Höhe der Betätigungsplatte 46 geringer als die Standhöhe h₁.

Der Fersenhalter 30 ist um eine Fersenhalterschwenkachse 33, wie exemplarisch in den Figuren 2 und 3 für die erste und zweite Ausführungsform angegeben wird, drehbar an dem Grundkörper 20 gelagert und weist einen oder mehrere Haltebacken 31 auf, die - wie oben beschrieben - den hinteren Vorsprung 52 in der Schließposition des Fersenhalters 30 von oben her sichern. Die Fersenhalterschwenkachse 33 ist senkrecht zur Längsrichtung L des Skis 2 oder der Grundplatte 10 und parallel zur Skioberseite 3 oder der Unterseite der Grundplatte 10 bzw. des Plattenkörpers 10a angeordnet. Der Fersenhalter 30 ist zwischen einer Schließposition, die in den Figuren 1 und 2 gezeigt wird, und einer Offenposition hin und her schwenkbar. Insbesondere kann der Fersenhalter 30 mittels einer Feder 34 bistabil ausgeführt sein, sodass der Fersenhalter 30 aus einer Position zwischen der Offenposition und der Schließposition vermittelt durch die Kraft der Feder 34 entweder in die Offenposition oder in die Schließposition geschwenkt wird. Beispielsweise kann der Grundkörper 20 eine Kulisse aufweisen, gegen die ein Druckstück, an der sich ein Ende der Feder 34 abstützt, gedrückt wird. Das andere Ende der Feder 34 stützt sich beispielsweise an dem Fersenhalter 30 oder einem damit fest verbundenen Teil ab. Die Feder 34 ist vorzugsweise eine auf Druck vorgespannte Wendelfeder. Die Kulisse ist so ausgebildet, im Zusammenwirken mit dem Druckstück und der Druckkraft der Feder 34 den Fersenhalter 30 bistabil entweder in die Offenposition oder in die Schließposition zu bewegen.

Die erste und zweite Ausführungsform weisen im hinteren Drittel oder hinteren Viertel des Plattenkörpers 10a hintere Durchgangslöcher, die beidseitig des die Gewindesegmente 10c bildenden Einsatzes angeordnet sind, auf. Die hinteren Durchgangslöcher dienen zur Aufnahme der hinteren Befestigungsschrauben 14a. Ferner weisen die erste und zweite Ausführungsform vordere Durchgangslöcher zur Aufnahme von vorderen Befestigungsschrauben 14b auf. Die Befestigungsschrauben 14a, 14b sind in den Ski eingeschraubt und befestigen den Fersenteil auf der Skioberseite 3.

Bei der ersten Ausführungsform sind die in der vorderen Hälfte außerhalb der Auftrittsfläche 11 angeordneten vorderen Durchgangslöcher unmittelbar hinter der Auftrittsfläche 11 angeordnet. Ferner sind die vorderen Durchgangslöcher an dem ersten und zweiten Führungsabschnitt 12a, 12b des Plattenkörpers 10a so angeordnet, dass der Grundkörper 20 mit seinem ersten und zweiten Führungselement 21a und 21b über die vorderen Durchgangslöcher und die vorderen Betätigungsschrauben 14b geschoben werden kann.

Bei der zweiten Ausführungsform weist der Plattenkörper 10a in der Auftrittsfläche 11 die vorderen Durchgangslöcher zur Aufnahme der vorderen Befestigungsschrauben 14 b auf. Die vorderen Durchgangslöcher sind zwischen der Schwenkachse s und dem hinteren Ende der Auftrittsfläche 11 angeordnet. Die vorderen Durchgangslöcher befinden sich näher an der Schwenkachse s als an dem hinteren Ende der Auftrittsfläche 11. Noch spezifischer sind die vorderen Durchgangslöcher zwischen der Schwenkachse s und der dritten Drehachse d₃, um die der Schwenkarm 49 der Skibremse 40 drehbar ist, angeordnet. In einer Modifikation der zweiten Ausführungsform können die vorderen Durchgangslöcher zwischen der Schwenkachse s und dem vorderen Ende der Auftrittsfläche 11 angeordnet sein. Bei der zweiten Ausführungsform und deren Modifikation ist es allgemein vorteilhaft, die vorderen Durchgangslöcher in unmittelbarer Nähe zu der Schwenkachse s oder mit einem Abstand der Mittelachse der vorderen Durchgangslöcher zu der Schwenkachse s, der kleiner oder gleich 10 mm ist, vorzusehen. Dadurch wird die Stabilität des die Auftrittsfläche 11 bildenden Abschnitts der Grundplatte 10 verbessert und ein "Abheben" von der Skioberfläche 3 verhindert.

Wie am besten aus Figur 9 ersichtlich ist, ist ein Verstärkungseinsatz 60 vorgesehen, der einen ersten ringförmigen Abschnitt 61 und einen zweiten ringförmigen Abschnitt 62, und einen die ringförmigen Abschnitte 61, 62 verbindenden Verbindungsabschnitt 63 aufweist. Der Verstärkungseinsatz 60 ist so in den Plattenkörper 10a eingesetzt, dass er in Bezug auf die Auftrittsfläche 11 zurückgesetzt ist, d. h. nicht über die Auftrittsfläche 11 hervorsteht. Durch die ringförmigen Abschnitte 61, 62, die in die vorderen Durchgangslöcher eingesetzt sind, und die vorderen Durchgangslöcher erstrecken sich die vorderen Befestigungsschrauben 14b, die in den Ski eingeschraubt sind und den Fersenteil 1 an der Skioberseite 3 befestigen.

Der Verbindungsabschnitt 63 weist einen U-förmigen Abschnitt auf, der in Bezug auf die Auftrittsfläche 11 zur Unterseite des Plattenkörpers 10a zurückgesetzt ist und so angeordnet ist, dass der Schwenkarm 49 der Skibremse 40 in den U-förmigen Abschnitt geschwenkt wird, wenn die Skibremse 40 in Fahrposition bewegt wird, und aus dem U-förmigen Abschnitt geschwenkt wird, wenn die Skibremse 40 in die Bremsposition bewegt wird.

**Bezugszeichenliste**

| | | | |
|---|---|---|---|
| 1 | Fersenteil | 30 | Fersenhalter |
| 2 | Ski | 31 | Haltebacken |
| 3 | Skioberseite | 32 | Trittsporn |
| 4 | Skiunterseite | 33 | Fersenhalterschwenkachse |
| 5 | Trittplatte | 34 | Feder |
| | | | |
| 10 | Grundplatte | 40 | Skibremse |
| 10a | Plattenkörper | 41 | erster Bremsbügel |
| 10b | Markierung | 41a | erster Schwenkachsabschnitt |
| 10c | Gewindesegmente | 41b | Kunststoffkappe |
| 10d | Öffnung | 42 | zweiter Bremsbügel |
| 11 | Auftrittsfläche | 42a | zweiter Schwenkachsabschnitt |
| 12a | erster Führungsabschnitt / Führungsschiene | 42b | Kunststoffkappe |
| | | 43 | erster Verbindungsabschnitt |
| 12b | zweiter Führungsabschnitt / Führungsschiene | 44 | zweiter Verbindungsabschnitt |
| | | 45 | Drehachsabschnitt |
| 13a | erste Betätigungsfläche | 46 | Betätigungsplatte |
| 13b | zweite Betätigungsfläche | 47 | Halteplatte |
| 14a | hintere Befestigungsschrauben | 48 | Torsionsfeder |
| 14b | vordere Befestigungsschrauben | 49 | Schwenkarm |
| 15 | Einsatz/Verstärkungsstruktur | | |
| 15a | Hauptteil | 50 | Skischuh |
| 15b | Lasche | 51 | Sohle |
| 15c | Lasche | 52 | Vorsprung |
| 16 | Bohrung/Loch | | |
| 16a | Bohrung/Loch | 60 | Verstärkungseinsatz |
| 17a | erster Flügel | 61 | erster ringförmiger Abschnitt |
| 17b | zweiter Flügel | 62 | zweiter ringförmiger Abschnitt |
| 17c | erster Durchgang | 63 | Verbindungsabschnitt |
| 17d | zweiter Durchgang | 64 | U-förmiger Abschnitt |
| 18 | Vorsprung | | |
| 19 | Zunge | d₁ | erste Drehachse |
| | | d₂ | zweite Drehachse |
| 20 | Grundkörper | d₃ | dritte Drehachse |
| 21a | erstes Führungselement | h₁ | Standhöhe |
| 21b | zweites Führungselement | h₂ | Haltebackenhöhe |
| 22 | Gewindespindel | L | (Ski-)Längsrichtung |
| | | s | Schwenkachse |

## Patentansprüche

1. Fersenteil (1) für eine Skibindung, wobei das Fersenteil (1) folgendes umfasst:
• eine Grundplatte (10), die angepasst ist, auf einer Skioberseite (3) eines Skis (2) befestigt, beispielsweise angeschraubt zu werden,
• einen an der Grundplatte (10) befestigten Grundkörper (20), der einen Fersenhalter (30) schwenkbar lagert, und
• eine Skibremse (40) mit zwei Bremsbügeln (41, 42),
**dadurch gekennzeichnet, dass**
• die Grundplatte (10) die Bremsbügel (41, 42) schwenkbar lagert und eine Auftrittsfläche (11) für die Sohle (51) eines Skischuhs (50) bildet.

2. Fersenteil (1) nach Anspruch 1, **dadurch gekennzeichnet, dass** der Grundkörper (20) in Bezug auf die Skibremse (40) und die Grundplatte (10) in eine Längsrichtung (L) verschiebbar ist und/oder die Skibremse (40) in Bezug auf die Grundplatte (10) in eine Längsrichtung (L) unverschiebbar ist.

3. Fersenteil (1) nach Anspruch 1 oder 2, **dadurch gekennzeichnet, dass** der Grundkörper (20) die Grundplatte (10) umgreift, wobei beispielsweise der Grundkörper (20) einen ersten, insbesondere länglichen, Führungsabschnitt (12a) und einen zweiten, insbesondere länglichen, Führungsabschnitt (12b) aufweist und der Grundkörper (20) den ersten Führungsabschnitt (12a) mit einem ersten Führungselement (21a) und den zweiten Führungsabschnitt (12b) mit einem zweiten Führungselement (21b) umgreift.

4. Fersenteil (1) nach einem der Ansprüche 1 bis 3, **dadurch gekennzeichnet, dass** die Skibremse (40) eine Betätigungsplatte (46) aufweist, deren Oberseite so ausgebildet ist, dass sie von der Sohle (51) des Skischuhs (50) beim Einsteigen in den Fersenteil (1) nach unten oder zum Ski (2) hingedrückt wird, wodurch die Bremsbügel (41, 42) aus einer Bremsposition in eine Fahrposition schwenken, wobei bevorzugt ist, dass der Skischuh (50) mit seiner Sohle (51), insbesondere deren Unterseite, auf der Auftrittsfläche (11) anliegt, wenn sich die Bremsbügel (41, 42) in der Fahrposition befinden.

5. Fersenteil (1) nach Anspruch 4, **dadurch gekennzeichnet, dass** die Bremsbügel (41, 42) von einem Drahtformteil gebildet werden, das um eine erste Drehachse (d₁) drehbar an der Betätigungsplatte (46) gelagert ist, wobei die erste Drehachse (d₁) beispielsweise vor dem vorderen Ende der Grundplatte (10) angeordnet ist, wenn sich die Bremsbügel (41, 42) in der Fahrposition befinden oder die Betätigungsplatte (46) nach unten gedrückt ist.

6. Fersenteil (1) nach Anspruch 5, **gekennzeichnet durch** einen Schwenkarm (49), der um eine zweite Drehachse (d₂) drehbar an der Betätigungsplatte (46) und um eine dritte Drehachse (d₃) drehbar an der Grundplatte (10) gelagert ist, und bevorzugt durch eine Feder, beispielsweise Torsionsfeder (48), die den Schwenkarm (46) in Bezug auf die Grundplatte (10) so vorspannt, dass sie die Betätigungsplatte (46) beim Aussteigen des Skischuhs (50) aus dem Fersenteil (1) nach oben oder die Bremsbügel (41, 42) aus der Fahrposition in die Bremsposition bewegt.

7. Fersenteil (1) nach einem der Ansprüche 1 bis 6, **dadurch gekennzeichnet, dass** die Standhöhe (h₁) zwischen 6 und 15 mm, beispielsweise zwischen 10 und 15 mm beträgt, wobei die Standhöhe (h₁) der vertikale Abstand zwischen der Skioberseitseite (3) des Skis (2) oder der Unterseite der Grundplatte (10) und der Auftrittsfläche (11) ist.

8. Fersenteil (1) nach einem der Ansprüche 1 bis 7, **dadurch gekennzeichnet, dass** die Grundplatte (10) einen aus Kunststoff gebildeten Plattenkörper (10a) und eine in den Plattenkörper (10a) eingesetzte Verstärkungsstruktur (15), beispielsweise einen Einsatz aus Metall, aufweist, welche eine Schwenkachse (s) oder Schwenkachsabschnitte (41a, 42a) der Bremsbügel (41, 42) zumindest teilweise umgreift, wobei bevorzugt ist, dass die Verstärkungsstruktur (15) von der Unterseite in den Plattenkörper (10a) eingesetzt ist und form- und/oder kraftschlüssig an dem Plattenkörper (10a) befestigt ist.

9. Fersenteil (1) nach einem der Ansprüche 1 bis 8, **dadurch gekennzeichnet, dass** die Grundplatte (10) oder der die Auftrittsfläche (11) bildende Abschnitt eines, beispielsweise aus Kunststoff gebildeten, Plattenkörpers (10a) der Grundplatte (10) an seinen beiden Seiten jeweils eine, insbesondere nutförmige, Öffnung (10d) aufweist, die zur Unterseite des Plattenkörpers (10a) oder zur Skioberseite (3) hin offen ist und durch die sich jeweils ein Schwenkachsabschnitt (41a, 42a) der Skibremse (40) nach außen erstreckt, wobei bevorzugt ist, dass die zur Unterseite weisende Öffnung (10d) von der Skioberseite (3) abgedeckt wird, wenn der Fersenteil (1) an dem Ski (2) montiert ist.

10. Fersenteil (1) nach einem der Ansprüche 1 bis 9, **dadurch gekennzeichnet, dass** die Grundplatte (10) die Bremsbügel (41, 42) oder Schwenkachsabschnitte (41a, 42a) der Bremsbügel (41 ,42) um eine Schwenkachse (s) schwenkbar lagert, wobei die Schwenkachse (s) in der unteren oder zur Skioberseite (3) weisenden Hälfte des die Auftrittsfläche (11) bildenden Abschnitts der Grundplatte (10) oder eines Plattenkörpers (10a) der Grundplatte (10) angeordnet ist.

11. Fersenteil (1) nach einem der Ansprüche 1 bis 10 **dadurch gekennzeichnet, dass** die Grundplatte (10) im hinteren Drittel oder hinteren Viertel hintere Durchgangslöcher, die insbesondere beidseitig von Gewindesegmenten, in die eine Gewindespindel (22) des Grundkörpers (20) eingreift, angeordnet sind, zur Aufnahme von hinteren Befestigungsschrauben (14a) aufweist.

12. Fersenteil (1) nach einem der Ansprüche 1 bis 11, **dadurch gekennzeichnet, dass** die Grundplatte (10) in der vorderen Hälfte außerhalb der Auftrittsfläche (11) vordere Durchgangslöcher zur Aufnahme von vorderen Befestigungsschrauben (14b) aufweist, wobei bevorzugt ist, dass die vorderen Durchgangslöcher unmittelbar hinter der Auftrittsfläche (11) und/oder so angeordnet sind, dass der Grundkörper (20), beispielsweise ein erstes Führungselement (21a) und ein zweites Führungselement (21b), über die vorderen Durchgangslöcher und die vorderen Befestigungsschrauben (14b) geschoben werden kann.

13. Fersenteil (1) nach einem der Ansprüche 1 bis 12, **dadurch gekennzeichnet, dass** die Grundplatte (10) in der Auftrittsfläche (11) vordere Durchgangslöcher zur Aufnahme von vorderen Befestigungsschrauben (14b) aufweist, wobei die vorderen Durchgangslöcher in unmittelbarer Nähe zu den Schwenkachsabschnitten (41a, 42a) angeordnet sind.

14. Fersenteil (1) nach Anspruch 10 oder 13, **gekennzeichnet durch** einen Verstärkungseinsatz (60), beispielsweise aus Metall, der in die vorderen Durchgangslöcher eingesetzt ist, wobei der Verstärkungseinsatz (60) beispielsweise ringförmige Abschnitte (61, 62), die in die vorderen Durchgangslöcher eingesetzt sind, und einen die ringförmigen Abschnitte (61, 62) verbindenden Verbindungsabschnitt (63) aufweist, wobei bevorzugt ist, dass der Verbindungsabschnitt (63) einen U-förmigen Abschnitt umfasst, in den ein Schwenkarm (49) der Skibremse (40) geschwenkt wird, wenn die Skibremse (40) in die Fahrposition bewegt wird, und aus dem der Schwenkarm (49) geschwenkt wird, wenn die Skibremse (40) in die Bremsposition bewegt wird.

15. Fersenteil (1) nach einem der Ansprüche 1 bis 14, **dadurch gekennzeichnet, dass** der Fersenteil (1) Teil einer Alpinskibindung oder eine Alpinferse ist und/oder dass der Fersenhalter (30) einen Haltebacken (31) aufweist, der so ausgebildet ist, dass er das hintere Ende der Sohle (51) des Skischuhs (50) von oben her übergreift, wenn die Sohle (51) an der Auftrittsfläche (11) anliegt.
